# EUROPÄISCHE PATENTSCHRIFT

(11) **EP 0 523 478 B1**
(45) Veröffentlichungstag und Bekanntmachung des Hinweises auf die Patenterteilung: **28.02.1996**
(21) Anmeldenummer: 92111316.3
(22) Anmeldetag: 03.07.1992
(51) Int. Cl.: B21D 43/05

(54) **Transferpressenlinie**
Transfer press line
Ligne de presses de transfert

(30) Priorität: 19.07.1991 DE 4124083
(43) Veröffentlichungstag der Anmeldung: 20.01.1993
(73) Patentinhaber: Umformtechnik ERFURT GmbH, D-99086 Erfurt (DE)
(72) Erfinder: Hartung, Wolfgang, O-5082 Erfurt (DE); Darr, Uwe, O-5034 Erfurt (DE)

(56) Entgegenhaltungen:
- EP-A- 0 418 638
- EP-A- 0 423 749
- DE-A- 3 905 069

## Beschreibung

Die Erfindung betrifft eine Transferpressenlinie zur Bearbeitung von großflächigen Blechteilen in mehreren Arbeitsstufen gemäß dem Oberbegriff des Patentanspruchs 1.

Eine bekannte Pressenanlage dieser Art (DE-OS 39 05 069) besteht aus mehreren in geringem Abstand zueinander aufgestellten Pressen, deren Pressentische und Kopfstücke durch separate Pressenständer oder durch jeweils zwei benachbarten Pressen zugeordnete gemeinsame Pressenständer miteinander verbunden sind und die mittels Verbindungswellen von einem zentralen Antrieb synchron angetrieben werden. Jede Presse enthält nur eine Arbeitsstufe. Im Ständerbereich zwischen zwei Arbeitsstufen ist jeweils eine Leerstufe vorgesehen, in der die Blechteile lageorientiert abgelegt werden. Die Zwischenablagen sind beim Werkzeugwechsel in der Höhe sowie auf die Größe, Form und Schräglage der Blechteile mittels Stellmitteln vollautomatisch einstellbar. Der Transport der Blechteile in bzw. aus der Presse sowie von einer Arbeitsstufe zur nächsten erfolgt mittels Saugertraversen, die in durch die gesamte Pressenanlage reichenden Tragschienen verschiebbar gelagert und über ein Kurvengetriebe vom Pressenantrieb angetrieben werden. Beim Werkzeugwechsel werden die Saugertraversen -von den Tragschienen gelöst -in Aufnahmen der Schiebetische abgelegt und gemeinsam mit den Werkzeugen aus der Presse ausgefahren.

Bei einer anderen bekannten Lösung (DE-OS 40 01 590) sind die Zwischenablagen in den Leerstufen mit teilespezifischen Ablagestationen versehen, die beim Werkzeugwechsel neben den Saugertraversen in am Schiebetisch vorgesehenen Aufnahmen abgesteckt und gemeinsam mit dem Werkzeugsatz aus der Presse ausgefahren werden. Die dem neuen Werkzeugsatz zugeordneten Ablageschablonen und Saugertraversen gelangen in umgekehrter Reihenfolge wieder in die Presse.

Nachteilig wirken sich bei der erstgenannten Lösung der erhebliche Steuerungsaufwand für die automatische Einstellung der Zwischenablage auf die jeweilige Teileform und bei der letztgenannten Lösung der erforderliche hohe Aufwand für die automatischen Koppel- und Arretierungssysteme sowohl an den Zwischenablagen als auch an den Schiebetischen aus.

Die jeweils am Schiebetisch seitlich neben dem Werkzeugsatz arretierten Ablageschablonen und Saugertraversen erfordern einen nicht unerheblichen Raumbedarf, der zu einer größeren Pressenständerweite in Durchlaufrichtung der Blechteile führt. Damit erhöht sich insbesondere für die an den Pressenständern geführten Stößel bei optimalen Steifeforderungen und einem günstigen Führungsverhältnis der Masseeinsatz, der sich wiederum nachteilig auf die Dynamik des Antriebes auswirkt. Der begrenzte Zwischenraum zwischen Pressenständern und Schiebetischen engt die Nutzung breiter Saugerspinnen erheblich ein, wodurch eine optimale Handhabung der Blechteile eingeschränkt wird.

Der Erfindung liegt das Problem zugrunde, eine Transferpressenlinie nach dem Oberbegriff des Patentanspruchs 1 so zu gestalten, daß durch eine in Teiletransportrichtung schmalere Ausführung der Schiebetische auf Grund des Wegfallens der beim Stand der Technik erforderlichen Aufbauten für die Koppelsysteme zur Aufnahme der Saugertraversen bzw. Saugerspinnen und ggf. der Ablageschablonen neben den Werkzeugen beim Werkzeugwechsel die Ständerweite der einzelnen Pressen verkürzt und damit die Steifigkeit und das dynamische Verhalten verbessert und gleichzeitig die Systeme für den Wechsel der Saugertraversen und Ablageschablonen einfacher und überschaubarer gestaltet werden.

Erfindungsgemäß wird das durch die im Patentanspruch 1 beschriebenen Merkmale erreicht. Die Merkmale der Ansprüche 2 - 5 betreffen zweckmäßige Ausgestaltungen der Ablage- und Umrüststation, wobei durch die Merkmale der Ansprüche 2 und 3 der erforderliche Raumbedarf zum Umrüsten der Saugerspinnen gegenüber dem Stand der Technik nahezu halbiert wird oder die Saugerspinnenbreite zur verbesserten Handhabung vergrößerbar ist.

Im Anspruch 6 ist eine Ausführung zur Erhöhung der Stabilität aufgezeigt, wobei die Auffederung der Gestelle der einzelnen Pressen nicht aufeinander übertragen wird. Durch die Merkmale des Anspruchs 7 wird die Stabilität des Pressengestells und die Genauigkeit der Stößelführung verbessert.

Die Erfindung wird nachstehend an einem Ausführungsbeispiel näher erläutert. Die zugehörigen Zeichnungen zeigen:
- Fig. 1:: eine Transferpressenlinie in der Vorderansicht
- Fig. 2:: den Schnitt A - A von Fig. 1
- Fig. 3:: den Schnitt B - B von Fig. 1
- Fig. 4:: die Ablage- und Umrüststation in der Vorderansicht in der Werkzeugwechselposition
- Fig. 5:: die Ablage- und Umrüststation in der Seitenansicht
Die Transferpressenlinie (Fig. 1) besteht aus mehreren in Teiletransportrichtung hintereinander aufgestellten einzelnen Fressen 1.1 bis 1.3. Jede der Fressen 1.1 - 1.3 besteht gestellseitig aus einem Pressentisch 2, dem Kopfstück 3 und den Pressenständern 4, die durch vorgespannte Zuganker 5 miteinander verbunden sind. Der Stößel 6 ist in den Stößelführungen (28) der Pressenständer 4 vertikal verschiebbar gelagert und mittels vier Pleuelstangen mit dem Getriebe verbunden. Die Getriebe aller Pressen 1.1 - 1.3 der Linie stehen über Verbindungswellen mit einem gemeinsamen Pressenantrieb in Wirkverbindung.

Die Pressentische 2 sind - in der Draufsicht gesehen - vorzugsweise I-förmig ausgeführt (Fig. 3) und mittels Säulen 7 auf dem Fundament 8 gelagert (Fig. 1), wobei die Pressentische 2 der benachbarten Fressen 1.1 - 1.3 jeweils auf gemeinsamen Säulen 7 gelagert und ggf. in ihrem äußeren Bereich mittels Spannbolzen 9 miteinander verbunden sind. In diesem Bereich geht die elastische Verformung der Pressentische 2 gegen Null. Die Breite der Pressenständer 4 und deren Lage auf den Fressentischen 2 ist so gewählt, daß zwischen den Pressenständern 4 benachbarter Fressen 1.1 - 1.3 ein Freiraum besteht.

Jeder Presse 1.1 - 1.3 ist nur eine Arbeitsstufe zugeordnet. Zwischen jeder Arbeitsstufe ist eine Leerstufe vorgesehen, in der die Blechteile auf Zwischenablagen lageorientiert abgelegt und ggf. in ihrer Lage verändert werden.

Die Werkzeuge 10 sind auf Schiebetischen 11 angeordnet, die beim Werkzeugwechsel aus dem Werkzeugraum der Pressen 1.1 - 1.3 ausfahrbar sind.

Zum Transport der Blechteile in bzw. aus der Transferpressenlinie sowie von einer Arbeitsstufe zur nächsten sind zwei durch alle Pressen 1.1 - 1.3 der Linie durchgehende Tragschienen 12 vorgesehen, die durch Saugertraversen 13 bzw. mit Saugerspinnen bestückte Traversen miteinander verbunden sind und deren Bewegung über in der Zeichnung nicht mit dargestellte Kurvengetriebe bzw. Kurvenkoppelgetriebe vom Pressenantrieb abgeleitet ist. Bei entsprechender Steife und Geometrie der Blechteile wäre der Transport natürlich auch in bekannter Weise mittels zwei- oder dreidimensional bewegbarer Greiferschienen möglich.

In jeder Leerstufe befindet sich eine Ablage- und Umrüststation 14 in der die Schablonenträger 15 für die Aufnahme der teilespezifischen, austauschbaren Ablageschablonen 16 mittels einer Hubeinrichtung 24 höhenverstellbar, mittels eines Schwenkantriebes 25 um einen begrenzten Winkel schwenkbar sowie mittels eines Stellantriebes 20 in Transportrichtung verschiebbar gelagert sind (Fig. 4 und 5). Die Schablonenträger 15 sind geteilt ausgeführt und beim Werkzeugwechsel aus Platzgründen mittels Schwenkantrieben 17 in eine vertikale Lage absenkbar. Oberhalb der Schablonenträger 15 befinden sich zwei Aufnahmen 18, 19 für die Saugertraversen 13 bzw. Saugerspinnen beim Werkzeugwechsel. Die Aufnahmen 18, 19 sind mit Hubeinrichtungen 26 sowie mit Arretierungsmitteln versehen, durch die die Saugertraversen 13 bzw. Saugerspinnen nacheinander von den Tragschienen 12 abgekoppelt und in zwei Etagen übereinander abgelegt werden.

Um eine gegenseitige Behinderung bei der zeitlich aufeinanderfolgenden Abkoppelung der beiden Saugertraversen 13 zu vermeiden, sind die Aufnahmen 18, 19 mittels Schwenkantrieben 23 in eine horizontale Lage schwenkbar. In gleicher Weise wäre es natürlich auch möglich, nur eine Aufnahme 18 mit entsprechenden Arretierungen derart auszuführen, daß beide Saugertraversen 13 übereinanderliegend darin aufgenommen werden können. Bei in Transportrichtung breiten Saugertraversen 13 ist es aus Platzgründen u.U. auch zweckmäßig, diese in den Aufnahmen 19 in eine vertikale Position zu schwenken. Beim Werkzeugwechsel werden -zeitgleich mit den Schiebetischen 11- die Ablage- und Umrüststationen 14 mit den darauf befindlichen Ablageschablonen 16 und Saugertraversen 13 bzw. Saugerspinnen durch den Freiraum zwischen den Pressenständern 4 der jeweils benachbarten Pressen 1.1 - 1.3 mittels separater Antriebe auf Fahrschienen 22 analog den Schiebetischen 11 aus den Leerstufenbereichen ausgefahren und durch die bereitstehenden, bereits außerhalb der Pressen auf das nächste zu bearbeitende Blechteil umgerüsteten ersetzt.

Zur Verminderung der Schwingungen in horizontaler Richtung ist es u.U. vorteilhaft, jeweils zwischen den Kopfstücken 3 bzw. dem oberen Bereich der Pressenständer 4 benachbarter Pressen 1.1 - 1.3 Distanzstücke 21 anzubringen (Fig. 1), die - zum Ausgleich der Dehnung der Pressengestelle unter Belastung - in vertikaler Richtung elastisch, aber in horizontaler Richtung steif ausgeführt sind. In einfachster Form könnten die Distanzstücke 21 aus zwei Flanschen bestehen, die an den Kopfstücken 3 anschraubbar und mittels eines federnden Zwischensteges, z. B. eines relativ dünnen Bleches, miteinander verbunden sind (Fig. 5).

## Patentansprüche

1. Transferpressenlinie zur Bearbeitung von großflächigen Blechteilen in mehreren Arbeitsstufen, bestehend aus mehreren im geringen Abstand zueinander aufgestellten einzelnen Pressen (1.1 - 1.3), denen jeweils nur eine Arbeitsstufe zugeordnet ist und die zumindest im Bereich der Pressentische (2) miteinander sowie mittels Verbindungswellen mit einem gemeinsamen Antrieb verbunden sind, mit Leerstufen zwischen den einzelnen Arbeitsstufen sowie Zwischenablagen zur Aufnahme der Blechteile in den Leerstufen und mit Einrichtungen zum Zuführen und Entnehmen der Blechteile sowie zur schrittweisen Weitergabe derselben von einer Stufe zur nächsten,
dadurch gekennzeichnet,
daß die stirnseitig miteinander verbundenen Pressentische (2) derart ausgebildet sind, daß zwischen den Pressenständern (4) benachbarter Pressen (1.1 - 1.3) ein Freiraum besteht und
zwischen zwei Pressen (1.1 - 1.3) jeweils eine quer zur Teiletransportrichtung durch den Freiraum aus dem Leerstufenbereich ausfahrbare Ablage- und Umrüststation (14) angeordnet ist, in der die Schablonenträger (15) für die austauschbaren Ablageschablonen (16) der Zwischenablage mittels Stellantrieben (20,24,25) schwenkbar, höhenverstellbar und ggf. horizontal verschiebbar gelagert und/oder die Aufnahmen (18,19) für die auswechselbaren Teile der Transfereinrichtung, insbesondere Saugertraversen (13) bzw. Saugerspinnen oder Greiferleisten, angeordnet sind.

2. Transferpressenlinie nach Anspruch 1,
dadurch gekennzeichnet,
daß die Aufnahmen (18, 19) für die Saugertraversen (13) bzw. Saugerspinnen oder Greiferleisten schwenkbar und/oder mittels einer Hubeinrichtung (26) höhenverstellbar auf der Ablage- und Umrüststation (14) angeordnet sind und die Saugertraversen (13) oder Greiferleisten beim Werkzeugwechsel jeweils in horizontaler Lage in zwei Etagen übereinander in den Aufnahmen (18, 19) abgelegt sind.

3. Transferpressenlinie nach Anspruch 1,
dadurch gekennzeichnet,
daß die Aufnahmen (18, 19) für die Saugertraversen (13) bzw. Saugerspinnen oder Greiferleisten schwenkbar und/oder mittels einer Hubeinrichtung (26) höhenverstellbar auf der Ablage- und Umrüststation (14) angeordnet sind und die Saugertraversen (13) oder Greiferleisten beim Werkzeugwechsel jeweils um 90 Grad geschwenkt in vertikaler Lage nebeneinander abgelegt sind.

4. Transferpressenlinie nach Anspruch 1,
dadurch gekennzeichnet,
daß die Schablonenträger (15) zweiteilig ausgeführt und beim Werkzeugwechsel beide Teile mittels Schwenkantrieben (17) in eine vertikale Lage absenkbar sind.

5. Transferpressenlinie nach Anspruch 1,
dadurch gekennzeichnet,
daß für jede Leerstufe eine zweite Ablage- und Umrüststation (14) in Warteposition außerhalb der Pressenlinie vorgesehen ist.

6. Transferpressenlinie nach Anspruch 1,
dadurch gekennzeichnet,
daß die Pressengestelle benachbarter Pressen (1.1 - 1.3) in ihrem oberen Bereich -vorzugsweise an den Kopfstücken (3)-jeweils mittels in vertikaler Richtung elastischer, aber in horizontaler Richtung steifer Distanzstücke (21) miteinander verbunden sind.

7. Transferpressenlinie nach Anspruch 1,
dadurch gekennzeichnet,
daß im Bereich der Stößelführung (28) zwischen den Pressenständern (4) jeder Presse (1.1 - 1.3) in Transportrichtung gesehen bzw. den beiden Säulen eines u-förmig ausgeführten Pressenständers (4) jeweils eine verspannbare Traverse (27) verankert ist, wobei ggf. die Spannleisten zur Einstellung der Stößelführung (28) mit Aussparungen versehen sind und die Enden der Traverse (27) die Aussparungen der Spannleisten durchgreifen.

## Claims

1. Transfer press line for processing large-area sheet metal parts in a plurality of operating stages, comprising a plurality of individual presses (1.1 - 1.3) installed a slight distance apart from one another, with which in each case only one operating stage is associated and which are connected at least in the region of the press beds (2) to one another as well as by connection shafts to a common drive, having empty stages between the individual operating stages as well as intermediate places of deposit for receiving the sheet metal parts in the empty stages and having devices for feeding and removing the sheet metal parts as well as for progressive transfer of said sheet metal parts from one stage to the next,
characterized in that
the frontally interconnected press beds (2) are constructed in such a manner that there is a clearance between the press stands (4) of adjacent presses (1.1 - 1.3) and
disposed between each two presses (1.1 - 1.3) is a deposit and retooling station (14), which is extendable at right angles to the parts-conveying direction through the clearance from the empty stage region and in which the template carriers (15) for the exchangeable deposit templates (16) of the intermediate place of deposit are supported so as to be slewable, height-adjustable and possibly horizontally displaceable by means of actuators (20, 24, 25) and the receivers (18, 19) for the exchangeable parts of the transfer device, in particular suction crossheads (13) or suction spiders or gripping rails, are disposed.

2. Transfer press line according to claim 1,
characterized in that
the receivers (18, 19) for the suction cross heads (13) or suction spiders or gripping rails are disposed at the deposit and retooling station (14) so as to be slewable and/or height-adjustable by means of a lifting device (26) and the suction crossheads (13) or gripping rails during a tool change are deposited in each case in a horizontal position in two tiers one above the other in the receivers (18, 19).

3. Transfer press line according to claim 1,
characterized in that
the receivers (18, 19) for the suction cross heads (13) or suction spiders or gripping rails are disposed at the deposit and retooling station (14) so as to be slewable and/or height-adjustable by means of a lifting device (26) and the suction crossheads (13) or gripping rails during a tool change are deposited in each case slewed through 90° in a vertical position alongside one another.

4. Transfer press line according to claim 1,
characterized in that
the template carriers (15) are of a two-part construction and during a tool change both parts may be lowered by means of slewing-motion actuators (17) into a vertical position.

5. Transfer press line according to claim 1,
characterized in that
for each empty stage a second deposit and retooling station (14) is provided in stand-by position outside of the press line.

6. Transfer press line according to claim 1,
characterized in that
the pressbodies of adjacent presses (1.1 - 1.3) are connected to one another in their top region - preferably at the head pieces (3) - in each case by means of distance pieces (21) which are flexible in a vertical direction but rigid in a horizontal direction.

7. Transfer press line according to claim 1,
characterized in that
anchored in the region of the slide guide (28) between the press stands (4) of each press (1.1 - 1.3) viewed in conveying direction or between the two columns of a U-shaped press stand (4) is in each case a braceable cross member (27), the clamping rails for adjusting the slide guide (28) possibly being provided with recesses and the ends of the cross member (27) engaging through the recesses of the clamping rails.

## Revendications

1. Ligne de presses-transfert pour l'usinage de pièces de tôle de grande surface en plusieurs postes de travail, composée de plusieurs presses élémentaires (1.1 à 1.3) montées à un petit écartement les unes des autres, à chacune desquelles est associé un seul poste de travail, et sont réunies entre elles, du moins dans la région des tables de presses (2) et réunies à un entraînement commun à l'aide d'arbres d'accouplement, avec des postes à vide entre les postes de travail, ainsi que des déposes intermédiaires destinées à recevoir les pièces intermédiaires dans les postes à vide et des dispositifs servant à l'acheminement et à l'évacuation des pièces de tôle ainsi qu'à leur transfert pas-à-pas d'un poste au suivant,
caractérisée
en ce que les tables de presse (2) reliées les unes aux autres par leur côté frontal sont constituées de manière qu'il subsiste un espace libre entre les montants (4) des presses adjacentes (1.1 à 1.3) et que, dans chaque intervalle entre deux presses (1.1 à 1.3), est disposée une station de dépose et de ré-équipement (14) qui peut être évacuée de la région du poste à vide par un déplacement transversal à la direction du transport des pièces, à travers l'espace libre, station dans laquelle les supports de gabarits (15) destinés à recevoir les gabarits de dépose interchangeables (16) de la dépose intermédiaire sont montés de façon à pouvoir être basculés, réglés en hauteur et éventuellement déplacés en translation horizontale au moyen d'actionneurs (20, 24, 26), et dans laquelle sont disposés les réceptacles (18, 19) destinés à recevoir les pièces interchangeables du dispositif de transfert, en particulier les traverses à ventouses (13) ou araignées de ventouses ou barres preneuses.

2. Ligne de presses-transfert selon la revendication 1, caractérisée
en ce que les réceptacles (18, 19) destinés à recevoir les traverses à ventouses (13) ou les araignées de ventouses ou barres preneuses sont montés sur la station de dépose et de ré-équipement (14) de façon à pouvoir basculer et/ou être réglés en hauteur au moyen d'un dispositif élévateur (26), et les traverses à ventouses (13) ou barres preneuses sont déposées l'une sur l'autre dans le réceptacles (18, 19), en position horizontale, en deux étages au moment du changement d'outils.

3. Ligne de presses-transfert selon la revendication 1, caractérisée
en ce que les réceptacles (18, 19) destinés à recevoir les traverses à ventouses (13) ou les araignées de ventouses ou barres preneuses sont disposés sur la station de dépose et de ré-équipement (14) de façon à pouvoir basculer et/ou être réglés en hauteur au moyen d'un dispositif élévateur (26), et les traverses à ventouses (13) ou barres preneuses peuvent être déposées dans une orientation basculée de 90°, l'une à côté de l'autre dans une position verticale, au moment du changement d'outils.

4. Ligne de presses-transfert selon la revendication 1, caractérisée
en ce que le support de gabarit (15) est réalisé en deux pièces et, au moment du changement d'outils, les deux pièces peuvent être rabattues dans une position verticale au moyen d'entraînements de basculement (17).

5. Ligne de presses transfert selon la revendication 1, caractérisée
en ce que, pour chaque poste à vide, il est prévu une deuxième station de dépose et de ré-équipement (14) en position d'attente en dehors de la ligne de presses.

6. Ligne de presses transfert selon la revendication 1, caractérisée
en ce que les bâtis des presses adjacentes (1.1 à 1.3) sont reliés dans leur région supérieure - de préférence au niveau des pièces de tête (3) - à l'aide d'entretoises (21) élastiques dans le direction verticale mais rigides dans la direction horizontale.

7. Ligne de presses transfert selon la revendication 1, caractérisée
en ce que, dans la région de la glissière du coulisseau (28), est prévue, entre les montants (4) de chaque presse (1.1 à 1.3), considéré dans la direction du transport, ou entre les deux colonnes d'un montant de presse (4) réalisé en forme de U, une traverse (27) pouvant être tendue, cependant que les barres de tension destinées au réglage de la glissière de coulisseau (28) sont munies d'évidements et les extrémités de la traverse (27) traversent les évidements des barres de tension.
